# EUROPÄISCHE PATENTSCHRIFT

(11) **EP 0 586 826 B1**
(45) Veröffentlichungstag und Bekanntmachung des Hinweises auf die Patenterteilung: **27.11.1996**
(21) Anmeldenummer: 93111061.3
(22) Anmeldetag: 10.07.1993
(51) Int. Cl.: E03D 13/00, E03D 9/03

(54) **Urinal mit Spülung und Zusatzmittel**
Urinal with flush and additive
Urinoir avec rinçage et additif

(30) Priorität: 09.09.1992 DE 9212121 U
(43) Veröffentlichungstag der Anmeldung: 16.03.1994
(73) Patentinhaber: von Lepel, Freifrau, Barbara, D-74199 Untergruppenbach-Vorhof (DE)
(72) Erfinder: Kurtz, Benno, D-86637 Possenried (DE); Schreck, Roman, D-86179 Augsburg (DE)
(74) Vertreter: Riebling, Peter, Dr.-Ing., Patentanwalt

(56) Entgegenhaltungen:
- EP-A- 0 313 734
- AU-D- 6 228 069
- DE-A- 2 100 795
- DE-A- 2 439 821
- GB-A- 2 248 858
- US-A- 3 445 865
- US-A- 5 040 246

## Beschreibung

Gegenstand der Erfindung ist ein Urinal mit Spülung und Zusatzmittel mit den Merkmalen des Oberbegriffs von Anspruch 1.

Bei derartigen Urinalen ist es bekannt, neben der Wasserspülung ein Zusatzmittel beizumischen. Dieses Zusatzmittel soll geruchsminderndn, reinigend, desinfizierend und kalk-und urinsteinlösend wirken.

Es ist bekannt, ein derartiges flüssiges Zusatzmittel über einen außerhalb und über dem Urinal-Becken angebrachten Kasten dem Spülwasser zuzuführen, wobei der Kasten an der Wand zu befestigen ist. Damit besteht aber der Nachteil eines erhöhten Platzbedarfs für die separate Anbringung des Tanks für das flüssige Zusatzmittel und zu dessen Dosierung. Wegen des Platzbedarfs hat der Tank nur ein verhältnismässig geringes Aufnahmevolumen für das flüssige Zusatzmittel.

Aus der Patentschrift US-3,445,865 ist ein gattungsgemäßer Urinal bekannt geworden, welches einen Zusatztank zur Beimischung desodorierender Zusatzmittel aufweist, welcher im wesentlichen ausserhalb an der Oberseite des Urinals angeordnet ist. Durch den auf diese Weise angebrachten Tank ist es leicht möglich, den Inhalt des Tanks zu kontrollieren und ggf. nachzufüllen.

Nachteilig aber ist, daß ein derartiger Aufsatztank den ästhetischen Eindruck des Urinals stört und daher nicht allzu groß ausgebildet werden sollte und weiterhin durch einen solchen Aufsatztank die Reinigung des Urinals erschwert wird.

Es ist auch bekannt, ein Zusatzmittel in Tablettenform lose in das Urinal einzugeben. Hierbei kann man aber das Zusatzmittel nicht genau dosieren, so daß man aus Sicherheitsgründen in der Regel überdosiert mit den bekannten nachteiligen Folgen für die Umweltbelastung.

Der Erfindung liegt deshalb die Aufgabe zugrunde, ein Urinal mit Spülung und flüssigem Zusatzmittel so weiterzubilden, daß oben genannten Nachteilen begegnet wird und daß ohne weiteren Platzbedarf eine große Menge von Zusatzmittel betriebssicher in das Urinal eingetragen werden kann.

Zur Lösung der gestellten Aufgabe dient die technische Lehre des Patentanspruchs 1.

Wesentlich hierbei ist, daß der Tank und das Mischteil in einem Freiraum im oberen Bereich an der Rückwand des Urinalbeckens angeordnet sind, wobei das Mischteil eine Venturidüse enthält. Diese Venturidüse saugt über eine Leitung Hauswasser und über eine weitere Leitung das aus dem Tank stammende Zusatzmittel an. Das mit dem Zusatzmittel vermischte Spülwasser wird dann dem Urinalbecken zugeführt.

Damit besteht der Vortzeil, daß eine betriebssichere, ohne Fremdenergie arbeitende Zumischvorrichtung gewährleistet ist.

Nachdem das Urinal-Becken jenseits des Beckenteils einen relativ großen Freiraum aufweist, der notwendig ist, um im unteren Teil eine Syphon einzubauen, ergibt sich nun der Vorteil, daß der das Zusatzmittel aufnehmende Tank mit relativ großer Kapazität im Freiraum des Urinal-Beckens an dessen Rückseite eingebaut werden kann.

Der Tank kann leicht aufgefüllt werden, denn entsprechende Füllöffnungen kann man an der Oberseite des Urinalbeckens anbringen, wo sie leicht zugänglich sind.

Bei dem bekannten an der Wand außerhalb des Urinal-Beckens angeordneten Zusatzeinrichtungen mußten diese so hoch über dem Urinal-Becken angebracht werden, daß das Auffüllen des Tanks schwierig war. Diese Schwierigkeit wird bei der vorliegenden Erfindung vermieden.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen - ggf. einschließlich der Zusammenfassung - offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellende Zeichnungen näher erläutert. Hierbei gehen aus den Zeichnungen und ihrer Beschreibung weitere wesentliche Merkmale und Vorteile der Erfindung hervor.

Es zeigen:
- Figur 1:: schematisiert im Schnitt ein Urinal-Becken nach der Erfindung,
- Figur 2:: schematisiert eine detaillierte Darstellung des Mischteils in einer ersten Ausführungsform,
- Figur 3:: schematisiert eine Dosiereinheit in einer zweiten Ausführungsform.

Gemäß Figur 1 besteht das Urinal-Becken 1 aus einem Beckenteil 2, an dessen vorderen Rand ein Ringkanal 6 angeordnet ist, der in das Becken hinein gerichtete Spüldüsen 7 aufweist. Diese Spüldüsen 7 können entweder punktförmig vorhanden sein oder es kann ein ringsum laufender Auslaufkanal sein, welcher als Spüldüse 7 wirkt.

Am Boden des Beckenteils 2 ist in an sich bekannter Weise ein Auslauf 8 vorgesehen, an dem ein Syphon 9 angeschlossen ist.

Die Rückseite des Urinal-Beckens 1 weist einen Freiraum 3 auf, in den ein Tank 12 mit relativ hoher Kapazität zur Aufnahme eines Zusatzmittels eingebaut ist. Dieser Tank 12 wird von einer oberen Einfüllöffnung 26 über eine Leitung 27 aufgefüllt. Er weist eine Entnahmeleitung 11 auf, die in ein Mischteil 10 mündet.

Das Hauswasser gelangt über den Wasserzulauf 15 und ein Eckventil 14 in die Leitung 13, die ebenfalls in das Mischteil 10 mündet. Am Ausgang des Mischteils 10 ist die Leitung 16 angeschlossen, die das Spülwasser vermengt mit dem Zusatzmittel enthält. Diese Leitung 16 mündet in eine Ausnehmung 17, im oberen Teil des Ringkanals 6, so daß mit Einlauf in diese Ausnehmung 17 das mit dem Zusatzmittel vermischte Spülwasser über den gesamten Ringkanal 6 verteilt wird und über die gesamte Länge des Ringkanals über die Spüldüsen 7 in das Beckenteil 2 ausläuft.

Der Spülvorgang kann hierbei durch eine Spültaste ausgelöst werden, die nicht näher dargestellt ist. Der Spültaste ist ein Magnetventil 5 zugeordnet, welches von einem Elektronikteil 4 angesteuert wird.

Statt der Verwendung eines Magnetventils 5 können selbstverständlich auch ohne Fremdenergie arbeitende Ventile verwendet werden.

Der Mischteil 10 gemäß Figur 1 ist in Figur 2 detaillierter dargestellt. Das Frischwasser 13 gelangt in eine Venturidüse 18, die von der Leitung 11 das aus dem Tank 12 entstammende Zusatzmittel ansaugt und gleichzeitig vermischt in die Leitung 16 abgibt.

Es kann zusätzlich vorgesehen sein, daß eine Luftleitung 19 angebracht ist, so daß nicht nur Zusatzmittel aus der Leitung 11 angesaugt werden, sondern zusätzlich Luft über die Leitung 19. Damit besteht der Vorteil, daß die gesamte Mischvorrichtung als Schauminjektor wirkt und über die Leitung 16 ein Wasser-Schaumgemisch abgegeben werden kann, welches fein verteilt im Beckenteil 2 eingespült wird.

Die Vorteile der Zumischung eines Zusatzmittels aus einem Tank mit relativ hoher Kapazität liegen darin, daß das Urinal-Becken einen Selbstreinigungseffekt erzielt, weil das Zusatzmittel mit relativ hoher Konzentration gemischt werden kann. Gleichzeitig wird das Urinal-Becken sterilisiert und wegen der hohen Zudosierungsmöglichkeit des Mittels kann gleichzeitig auch ein starker kalksteinlösender und urinsteinlösender Effekt erzielt werden. Es werden damit wesentliche Reinigungskosten eingespart, die andernfalls anfallen würden.

### ZEICHNUNGS-LEGENDE

- 1: Urinal-Becken
- 2: Beckenteil
- 3: Freiraum
- 4: Elektronik-Teil
- 5: Magnetventil
- 6: Ringkanal
- 7: Spüldüse
- 8: Auslauf
- 9: Syphon
- 10: Mischteil
- 11: Leitung
- 12: Tank
- 13: Leitung
- 14: Ventil
- 15: Wasserzulauf
- 16: Leitung
- 17: Ausnehmung
- 18: Venturidüse
- 19: Luftleitung
- 26: Einfüllöffnung
- 27: Leitung

## Patentansprüche

1. Urinal mit Wasserspülung, der ein flüssiges Zusatzmittel beigemischt wird, wobei ein Tank (12) zur Aufnahme des flüssigen Zusatzmittels vorgesehen ist, und ein Mischteil (10) vorgesehen ist, mit denen die Zumischung des Zusatzmittels zum Spülwasser selbsttätig und bei jeder Spülung des Urinals erfolgt, **dadurch gekennzeichnet**, daß der Tank (12) und das Mischteil (10) in einem Freiraum im oberen Bereich an der Rückwand des Urinalbeckens (1) angeordnet sind, wobei das Mischteil (10) eine Venturidüse (18) enthält, die über eine Leitung (13) mit Hauswasser und über eine weitere Leitung (11) das aus dem Tank (12) stammende Zusatzmittel ansaugt, und daß das derart mit Zusatzmittel vermischte Spülwasser über eine Leitung (16) dem Urinalbecken (1) zugeführt wird.

2. Urinal nach Anspruch 1, **dadurch gekennzeichnet**, daß das Mischteil (10) eine Luftleitung (19) aufweist, durch welche dem Spülwasser zusätzlich Luft beigemischt wird.

## Claims

1. A urinal with water flushing to which a liquid additive is admixed, in which a tank (12) is provided to hold the liquid additive, and a mixing section (10) is provided, by which the admixing of the additive to the flushing water takes place automatically and each time the urinal is flushed, characterised in that the tank (12) and the mixing section (10) are arranged in a free space in the upper region against the rear wall of the urinal basin (1), in which the mixing section (10) contains a Venturi tube (18) which via a pipeline (13) with domestic water and via a further pipeline (11) sucks the additive originating from the tank (12), and that the flushing water, which is thus mixed with additive, is supplied to the urinal basin (1) via a pipeline (16).

2. A urinal according to Claim 1, characterised in that the mixing section (10) has an air pipeline (19) through which air is additionally admixed to the flushing water.

## Revendications

1. Urinoir pourvu d'une chasse d'eau à laquelle est ajouté un additif liquide, dans lequel il est prévu un réservoir (12) pour recevoir l'additif liquide et un élément mélangeur (10) à l'aide duquel le mélange de l'additif et de l'eau de chasse se fait automatiquement et à chaque actionnement de la chasse d'eau de l'urinoir, **caractérisé** en ce que le réservoir (12) et l'élément mélangeur (10) sont disposés dans un espace libre de la zone supérieure, sur la paroi arrière de la cuvette d'urinoir (1), l'élément mélangeur (10) contenant un venturi (18) qui aspire de l'eau domestique, par l'intermédiaire d'une conduite (13), et l'additif provenant du réservoir (12), par l'intermédiaire d'une autre conduite (11), et en ce que l'eau de chasse ainsi mélangée à l'additif est amenée dans la cuvette d'urinoir (1) par une conduite (16).

2. Urinoir selon la revendication 1, **caractérisé** en ce que l'élément mélangeur (10) comporte une conduite d'air (19) par laquelle de l'air supplémentaire est ajouté à l'eau de chasse.
